# EUROPÄISCHE PATENTSCHRIFT

(11) **EP 2 125 573 B1**
(45) Veröffentlichungstag und Bekanntmachung des Hinweises auf die Patenterteilung: **16.03.2011**
(21) Anmeldenummer: 08707080.1
(22) Anmeldetag: 17.01.2008
(51) Int. Cl.: B65D 85/10, B65B 19/22

(54) **VERFAHREN ZUM HERSTELLEN VON ZIGARETTENPACKUNGEN**
METHOD FOR PRODUCING PACKS OF CIGARETTES
PROCÉDÉ DE FABRICATION D'EMBALLAGES POUR CIGARETTES

(30) Priorität: 22.02.2007 DE 102007009251
(43) Veröffentlichungstag der Anmeldung: 02.12.2009
(73) Patentinhaber: Focke & Co. (GmbH & Co. KG), 27283 Verden (DE)
(72) Erfinder: BUSE, Henry, 27374 Visselhövede (DE); HEIN, Viktor, 27308 Luttum (DE)
(74) Vertreter: Bolte, Erich
(86) Internationale Anmeldenummer: PCT/EP2008/000314
(87) Internationale Veröffentlichungsnummer: WO 2008/101571

(56) Entgegenhaltungen:
- EP-A- 1 466 844

## Beschreibung

Die Erfindung betrifft ein Verfahren zum Herstellen von Packungen aus steifem Verpackungsmaterial, insbesondere aus dünnem Karton, für eine Gruppe von Gegenständen, insbesondere Zigaretten, bestehend aus einem Schachtelteil, einem gesonderten Deckel und einem Kragen, wobei der auf einem freien Teil des Kragens verschiebbare Deckel ein Verbindungsstück bzw. eine Schiebelasche aufweist zur Begrenzung der Bewegungen des Deckels relativ zum Schachtelteil.

Packungen mit den vorgenannten Merkmalen sind bekannt durch EP 1 466 844 A1. Bei dieser bekannten Packung mit einem gleitend angeordneten Deckel bestehen die Packungsteile, nämlich Deckel, Schachtelteil, Kragen und Schiebelasche aus gesonderten Zuschnitten. Die Schiebelasche ist durch Klebung mit einer Rückwand des Deckels einerseits und mit dem Schachtelteil über einen Faden andererseits verbunden. Herstellung und Funktionalität der so ausgebildeten Packung sind schwierig.

Der Erfindung liegt die Aufgabe zugrunde, Maßnahmen für eine leistungsfähige, industrielle Fertigung von Packungen mit den einleitend beschriebenen Merkmalen vorzuschlagen.

Zur Lösung dieser Aufgabe ist das erfindungsgemäße Herstellungsverfahren durch folgende Merkmale gekennzeichnet:
a) ein aus dem Kragen und der Schiebelasche bestehender einstückiger Innenzuschnitt wird um den Packungsinhalt, insbesondere um einen Zigarettenblock herumgefaltet, insbesondere unter Bildung einer etwa becherförmigen Umhüllung des Zigarettenblocks,
b) Kragen und Schiebelasche werden sodann durch einen quer gerichteten Trennschnitt voneinander getrennt,
c) danach wird die so gebildete Innenpackung mit unveränderter Relativstellung von Kragen und Schiebelasche in einen Außenzuschnitt eingehüllt.

Es wird deshalb vorliegend so verfahren, dass Kragen und Schiebelasche ursprünglich als einstückiger Zuschnitt ausgebildet sind. Durch Trennschnitt während des Fertigungsprozesses werden die gesondert zu handhabenden Packungsteile voneinander getrennt.

Die Unteransprüche beziehen sich auf Verfahrensschritte, die eine Fertigung derartiger Packungen mit Hilfe von standardmäßig ausgebildeten Verpackungsmaschinen ermöglichen, nämlich mit einem ersten und zweiten Faltrevolver.

Weitere Einzelheiten des Herstellungsverfahrens werden nachfolgend anhand der Zeichnungen näher erläutert. Es zeigt:
- Fig. 1: einen ausgebreiteten Zuschnitt, nämlich Außenzuschnitt für eine Packung,
- Fig. 2: einen zweiten ausgebreiteten Zuschnitt, nämlich Innenzuschnitt,
- Fig. 3: ein Zwischenprodukt einer Packung mit Innenzuschnitt, nämlich eine Innenpa- ckung in perspektivischer Darstellung,
- Fig. 4: die fertige Packung in Schließstellung, ebenfalls perspektivisch,
- Fig. 5: die Packung gemäß Fig. 4 bei teilweise geöffnetem Deckel in Rückansicht,
- Fig. 6: die Packung gemäß Fig. 4 bei geöffnetem Deckel in Frontansicht,
- Fig. 7: den Ablauf der Fertigung einer Packung gemäß Fig. 4 in schematischem, perspektivischem Fließbild,
- Fig. 8: einen Teil einer Vorrichtung zum Herstellen von Packungen gemäß Fig. 4 in Draufsicht,
- Fig. 9: einen ersten Fertigungsabschnitt, nämlich die Anbringung des Innenzuschnitts, in perspektivischem Fließbild,
- Fig. 10: eine Überführungsstrecke für (Innen-)Packungen als Zwischenprodukt, ebenfalls als perspektivisches Fließbild,
- Fig. 11: einen Ausschnitt XI der Fig. 10 in vergrößertem Maßstab,
- Fig. 12: einen zweiten Fertigungsbereich, nämlich für die Anbringung des Außenzu- schnitts, als schematisches Fließbild,
- Fig. 13: eine Transferstrecke für fertiggestellte Packungen als schematisches Fließbild.

Es geht um die Fertigung von Packungen, insbesondere Zigarettenpackungen aus dünnem Karton oder ähnlichem Packstoff, wobei die Besonderheit der Packung darin besteht, dass aufgrund des Aufbaus und/oder der Funktionsweise innerhalb der Packung mindestens zwei beim Öffnen und Schließen der Packung zusammenwirkende, voneinander getrennte, also eigenständige Zuschnitte angeordnet sind.

Die in Fig. 4, Fig. 5 und Fig. 6 gezeigte Packung 10 ist eine modifizierte Zigarettenpackung des Typs Klappschachtel (Hinge Lid). Sie besteht im Grundaufbau aus einem unteren Packungsteil, nämlich Schachtelteil 11 und einem oberen Packungsteil, nämlich einem Deckel 12. Diese Packungsteile sind bei der fertigen Packung voneinander getrennt. Schachtelteil 11 und Deckel 12 sind etwa in halber Höhe der Packung durch eine ringsherum laufende Trennlinie 13 voneinander abgegrenzt. Beide Packungsteile 11 und 12 bilden ringsherum laufende, einander zugekehrte und bei geschlossener Packung (Fig. 4) aneinander liegende Schließkanten 14, 15.

Der untere Schachtelteil 11 besteht aus einer großflächigen Schachtel-Vorderwand 16, einer gegenüberliegenden Schachtel-Rückwand 17 und zwei zwischen diesen angeordneten schmalen Schachtel-Seitenwänden 18. Diese bestehen jeweils aus zwei einander überdeckenden und durch Klebung miteinander verbundenen Schachtel-Seitenlappen 20, 21. Zum Schachtelteil 11 gehört auch eine untere Bodenwand 19.

Der Deckel 12 besteht entsprechend aus Deckel-Vorderwand 22, Deckel-Rückwand 23 und Deckel-Seitenwänden 24, letztere aus Deckel-Seitenlappen 26, 27. Als oberer Abschluss ist eine Stirnwand 25 vorgesehen.

Der Deckel 17 ist relativ zum Schachtelteil 11 verschiebbar, derart, dass die Schließkanten 14, 15 einen Abstand voneinander aufweisen (Fig. 5). In einer oberen Endstellung kann der Deckel 12 in eine rückwärts gerichtete Schrägstellung (Fig. 6) geschwenkt werden. In dieser Öffnungsstellung ist der freie Zugang zum Packungsinhalt gewährleistet. Dieser besteht vorzugsweise aus einer Zigarettengruppe, die von einer Innenumhüllung 28 unter Bildung eines Zigarettenblocks 29 umgeben ist.

Innerhalb der Packung 10 sind Organe zum Führen des Deckels 12 und zur Begrenzung der Bewegung relativ zum Schachtelteil 11 angeordnet. Es handelt sich dabei um ein Materialstück, welches mit dem Deckel 12 verbunden und zwischen Packungsinhalt und Schachtelteil 11 bei den Bewegungen des Deckels 12 verschiebbar ist. Das Materialstück ist eine Schiebelasche 30, die im rückseitigen Bereich der Packung 10 angeordnet ist. Ein dem Deckel 12 zugekehrtes Laschenstück 31 ist mit der Deckel-Rückwand 23 durch Verkleben an der Innenseite derselben verbunden. Ein unterer T-förmig ausgebildeter Bereich der Schiebelasche 30 dient zur Begrenzung der Bewegung des Deckels 12. Zu diesem Zweck ist an der Schiebelasche 30 mindestens eine Anschlaglasche 32 angebracht, die in einer oberen Endstellung des Deckels 12 an einem Gegenanschlag anliegt. Die hier zu beiden Seiten angeordneten Anschlaglaschen 32 erstrecken sich durch entsprechendes Abwinkeln im Bereich der Schachtel-Seitenwände 18.

Ein weiterer Bestandteil der Packung 10 ist ein in besonderer Weise ausgebildeter Kragen 33. Dieser besteht aus einer Kragen-Vorderwand 34 mit Kragenlappen 35 zu beiden Seiten. Die Kragen-Vorderwand 34 ist so bemessen, dass sie sich im Bereich der Vorderseite der Packung 10 bis zur Bodenwand 19 des Schachtelteils 11 erstreckt. Am unteren Rand der Kragen-Vorderwand 34 befindet sich ein Kragenboden 36, der bei entsprechender Faltung auf der Bodenwand 19 des Schachtelteils 11 aufliegt. Die Kragenlappen 35 erstrecken sich im Bereich der Schachtel-Seitenwände 18 sowie im Bereich der Deckel-Seitenwände 24. In einem unteren Bereich sind die Kragenlappen 35 mit einer geringeren Breite ausgebildet als die betreffenden Seitenwände der Packung. In einem oberen Bereich schließen an die Kragenlappen 35 seitliche Führungslappen 37 an. Diese sind bei der packungsgerechten Stellung gegen die Rückseite des Zigarettenblocks 29 gefaltet (Fig. 3) bzw. gegen die am Packungsinhalt bzw. am Zigarettenblock 29 anliegende Schiebelasche 30. In der oberen Endstellung des Deckels 12 liegen die Anschlaglaschen 32 mit einem Teilbereich einer Kante 38 an einer nach unten gerichteten Gegenkante 39 der Führungslappen 37 an.

Eine Besonderheit besteht darin, dass zwei Packungsteile mit unterschiedlichen Funktionen, nämlich Kragen 33 einerseits und Schiebelasche 30 andererseits zu einem gemeinsamen Zuschnitt vereinigt sind, nämlich zu einem Innenzuschnitt 40 entsprechend Fig. 2. Dieser ist so ausgebildet, dass die Schiebelasche 30 im Bereich einer Faltkante 41 des Kragenbodens 36 an den Kragen 33 anschließt. Dieser ist im Bereich des Kragenbodens 36 mit seitlichen Kragen-Ecklappen 42 versehen, die bei fertig gefaltetem Innenzuschnitt 40 innenseitig auf dem Kragenboden 36 aufliegen (Fig. 3). Die Kragen-Ecklappen 42 sind durch Stanzschnitte 43 vom Kragenboden 36 abgetrennt. Unmittelbar auf die Kragen-Ecklappen 42 folgen die seitwärts gerichteten Anschlaglaschen 32, die durch den L-förmigen Stanzschnitt 43 von den benachbarten Kragen-Ecklappen 42 abgegrenzt sind.

Der so ausgebildete Innenzuschnitt 40 wird becherartig um den Packungsinhalt herumgefaltet (Fig. 3). Für die Funktion des Kragens 33 einerseits und der Schiebelasche 30 andererseits müssen diese Teile des Innenzuschnitts 40 voneinander getrennt werden. Zu diesem Zweck wird ein quer gerichteter Trennschnitt 44 angebracht, der benachbart zur Faltkante 41 parallel zu dieser geführt ist über die volle Breite der Schiebelasche 30. Der Trennschnitt 44 wird demnach (geringfügig) oberhalb des Kragenbodens 36 angebracht (Fig. 3). Der Abstand des Trennschnitts 44 entspricht mindestens der Dicke von zwei Lagen der Packmaterials. Auch die Anschlaglaschen 32 sind mit einem Abstand von vorzugsweise etwa 2 mm vom Kragenboden 36 angeordnet.

Die gemäß Fig. 3 vorbereitete Packungseinheit, nämlich Innenpackung 73, wird anschließend in den Außenzuschnitt 45 für die (Außen-)Packung 10, nämlich in einen Zuschnitt gemäß Fig. 1, eingehüllt. Dieser ist mit einer Trennlinie 46 annähernd in einem mittleren Bereich versehen. Der Außenzuschnitt 45 gemäß Fig. 1 wird zunächst als Innenpackung verarbeitet bis zur Herstellung der kompletten Packung 10. Sodann wird der Außenzuschnitt 45 zur Bildung von Schachtelteil 11 und Deckel 12 im Bereich der Trennlinie 46 durchtrennt.

Eine Besonderheit ist das Verfahren zur Herstellung der aus den Zuschnitten gemäß Fig. 1, Fig. 2 bestehenden Packung 10. Im Kern werden zwei Verpackungsmaschinen bzw. Packer 47, 48 zu einer fertigungstechnischen Innenpackung 73 zusammengeführt, wobei die Packer 47, 48 weitgehend übereinstimmen und herkömmlichen Verpackungsmaschinen für die Fertigung von Klappschachteln/Hinge Lid Packungen entsprechen. Ein Beispiel für ein derartiges Faltaggregat mit Faltrevolver und Zuschnittaggregat ist in EP 0 791 539 zu finden.

Die Packer 47, 48 sind in Verbindung mit weiteren Maschinen und Aggregaten so angeordnet, dass ein schematisch in Fig. 7 dargestellter Fertigungsablauf gegeben ist. Der gesondert hergestellte Packungsinhalt, nämlich die Zigarettenblöcke 29, werden entlang einer ersten Förderstrecke, nämlich entlang einer Blockbahn 49 transportiert und in Radialrichtung in einen ersten Faltrevolver 50 des Packers 47 für den Innenzuschnitt 40 eingeführt. Eine Besonderheit besteht darin, dass die Zigarettenblöcke 29 mit ihrer Vorderseite nach unten gerichtet transportiert werden, also mit einem nach unten weisenden Flap 51 zum Öffnen des Zigarettenblocks 29.

Im Bereich des Faltrevolvers 50 ist der Innenzuschnitt 40 durch Teilfaltung für die Aufnahme des Packungsinhalts vorbereitet. Der Faltrevolver 50 weist zu diesem Zweck aus einer Mehrzahl von längs des Umfangs angeordneten Taschen 52 auf. In diese wird jeweils ein Innenzuschnitt 40 in grundsätzlich bekannter Weise eingeführt, nämlich durch einen Stempel 53. Dieser erfasst jeweils einen oberhalb einer zu beschickenden Tasche 52 bereitgehaltenen Innenzuschnitt 40 im Bereich eines Zuschnittteils, hier im Bereich der Kragen-Vorderwand 34. Durch Abwärtsbewegung des Stempels 53 mit Innenzuschnitt 40 gelangt dieser in die Tasche 52, wobei während des Eintritts mehrere Faltschritte ablaufen. So werden die seitlichen Kragenlappen 35 samt Führungslappen 37 ausgerichtet. Des Weiteren wird an der radial innenliegenden Seite ein Schenkel aufgerichtet, der aus dem Kragenboden 36 und der Schiebelasche 30 besteht. Zugleich werden die Kragen-Ecklappen 42 gegen die Innenseite des Kragenbodens 36 gefaltet. Der Faltrevolver 50 und die Taschen 52 sind vorzugsweise etwa im Sinne von EP 0 869 065 ausgebildet.

Im Bereich einer Einschubstation 54 werden die Zigarettenblöcke 29 in jeweils eine zugeordnete Tasche 52 bzw. in den teilgefalteten Innenzuschnitt 40 eingeschoben (Fig. 9). Bei Weitertransport durch den Faltrevolver 50 wird der aufrechte Schenkel, nämlich die Schiebelasche 30 als Teil des Innenzuschnitts 40 gegen die Oberseite des Packungsinhalts gefaltet.

Auf der zur Einschubstation 54 gegenüberliegenden Seite des Faltrevolvers 50 werden die Innenpackungen 73 aus Packungsinhalt und teilweise gefaltetem Innenzuschnitt 40, also Innenpackungen 73, ausgeschoben und an eine Zwischenbahn 55 übergeben. Im Bereich derselben werden die Führungslappen 37 aus der aufgerichteten Stellung gegen den Packungsinhalt bzw. gegen die Schiebelasche 30 gefaltet. Des Weiteren werden die Anschlaglasche 32 umgefaltet, und zwar gegen Seitenflächen, nämlich gegen die Kragenlappen 35. Damit ist der Innenzuschnitt 40 fertig gefaltet. Die gebildete Innenpackung 73 wird an ein Wendeorgan übergeben, nämlich an einen Übergaberevolver 56. Dieser ist mit vier Aufnahmen 57 für je eine Innenpackung 73 versehen. Der in aufrechter Ebene, also um eine horizontale Achse drehbare Übergaberevolver 56 nimmt die Innenpackungen 73 mit der nach unten gerichteten Aufnahme 57 auf. Nach einer halben Drehung werden die Innenpackungen 73 aus der nach oben gerichteten Aufnahme 57 in achsparalleler Richtung, also auf einer höheren, versetzten Ebene, ausgeschoben. Der Übergaberevolver 56 hat auch die Aufgabe, die Innenpackungen 73 um 180° zu wenden, so dass nachfolgend die Innenpackungen 73 mit nach oben gerichteter Kragen-Vorderwand 34 transportiert werden.

Die Innenpackungen 73 gelangen nun in eine Querbahn 58, in deren Bereich die Innenpackungen 73 mit quer gerichteter Längserstreckung transportiert werden. Die Innenpackungen 73 gelangen am Ende der Querbahn 58 in einen aufrechten Packungsturm 59, der die übereinander liegenden Innenpackungen 73 in eine tiefer gelegene Ebene absenkt. Während des Transports in quer gerichteter Stellung, also im Bereich der Querbahn 58 wird der Trennschnitt 44 mit geringfügigem Abstand oberhalb des Kragenbodens 36 ausgeführt. Die Innenpackung 73 ist so positioniert, dass die Schiebelasche 30 nach unten gerichtet ist. Ein beispielsweise feststehendes Trennmesser 60 im Bereich der Querbahn 58 führt den Trennschnitt 44 aufgrund Relativbewegung der Innenpackung 73 gegenüber dem Trennmesser 60 durch. Alternativ kann ein relativ zu den Innenpackungen 73 bewegbares Trennmesser zum Einsatz kommen, beispielsweise an der Unterseite des Packungsturms 59, so dass der Trennschnitt 44 ausgeführt wird, bevor die Innenpackungen 73 den Packungsturm 59 verlassen.

Während des Transports der Innenpackungen 73 und auch innerhalb des Packungsturms 59 sind die vorzugsweise nicht miteinander verklebten Faltlappen in der Position der Innenpackung 73 fixiert. Im Packungsturm 59 werden darüber hinaus die Anschlaglaschen 32 unter Anlage an den Kragenlappen 35 umgefaltet und in dieser Stellung während des weiteren Transports fixiert.

Parallel zur Blockbahn 49 sowie zur Zwischenbahn 55, jedoch in umgekehrter Förderrichtung werden die Innenpackungeb 73 nun entlang einer Zuförderbahn 61 im Bereich des zweiten Packers 48 einem zweiten Faltrevolver 62 zugeführt. Dieser ist in ähnlicher Weise aufgebaut wie der Faltrevolver 50. Im Bereich einer Beschickungsstation wird jeweils ein ausgebreiteter Außenzuschnitt 45 durch einen Stempel 63 erfasst und durch Abwärtsbewegung in eine Tasche 64 des Faltrevolvers 62 eingeführt. Der Außenzuschnitt 45 wird beim Einführen in eine Tasche 64 ebenfalls teilweise gefaltet. Die Tasche 64 ist so ausgebildet, dass der Bereich der Schachtel-Rückwand und der Deckel-Rückwand 23 durch den Stempel 63 erfasst und gegen einen Boden der Tasche 64 gedrückt wird. Ein aus Bodenwand 19 und Schachtel-Vorderwand 16 bestehender Bereich des Außenzuschnitts 45 wird aufgerichtet. Ebenso werden die Schachtel-Seitenlappen 20, 21 und Deckel-Seitenlappen 26, 27 seitlich aufgerichtet.

In den so vorgeformten Außenzuschnitt 45 wird die Innenpackung 73 im Bereich einer Zuführstation 65 eingeführt. Während der nachfolgenden Drehbewegung des Faltrevolvers werden - wie bei der Fertigung einer herkömmlichen Klappschachtel - Schachtelteil 11 und Deckel 12 fertiggestellt, und zwar bis auf die äußeren Schachtel-Seitenlappen 21 und Deckel-Seitenlappen 27. Diese werden in einer an den Faltrevolver 62 anschließenden Packungsbahn 66 an ihrer Unterseite im Bereich eines Leimaggregats 74 beleimt und gegen die bereits gefalteten inneren Seitenlappen 20, 26 gefaltet und so mit diesen verbunden.

Die im Prinzip fertigen Packungen 10 gelangen nun in einen Trockenrevolver 67 und werden danach entlang einer Transferstrecke 68 einer Folieneinschlagmaschine (nicht gezeigt) zugeführt zum Anbringen einer äußeren Umhüllung aus Folie. Im Bereich der Transferstrecke 68 wird der Außenzuschnitt 45 entlang der Trennlinie 46 durchtrennt. Die diese Trennlinie 46 aufweisende Packungsseite ist nach oben gerichtet, so dass die Trennung durch ein oberhalb der Transferstrecke 68 angeordnetes Trennmesser 69 aufgrund der Relativbewegung der in einer Querstellung transportierten Packungen 10 durchgeführt wird. In einer nachfolgenden Prüfstation 70 werden die Packungsteile auseinanderbewegt, nämlich Schachtelteil 11 und Deckel 12 und wieder zurück in die Schließstellung, um die Funktionsfähigkeit der Packung zu überprüfen. Die anschließende Folieneinschlagmaschine ist in üblicher Weise ausgebildet.

Verfahren und Vorrichtung ermöglichen die Einführung von Packungsbeigaben, z. B. von Coupons 71 in die Packung 10. Bei einer Positionierung eines Coupons 71 innerhalb der Packung an deren Vorderseite zwischen Kragen-Vorderwand 34 und Zigarettenblock 29 wird der Coupon 71 im Bereich einer Couponstation 72 in eine Tasche 52 des ersten Faltrevolvers 50 eingeführt, und zwar in den bereits teilweise gefalteten Innenzuschnitt 40. Der Coupon 71 liegt auf der Oberseite der Kragen-Vorderwand 34, bevor der Zigarettenblock 29 eingeschoben wird. Dadurch ist bei der fertigen Packung 10 der Coupon 71 zwischen Kragen 33 und Zigarettenblock 29 positioniert.

Das insbesondere in Fig. 7 gezeigte Layout der Anlage kann auch in anderer Weise ausgebildet sein. Die vorliegende Anordnung mit den parallelen Bahnen zum Transport der Innenpackungen 73 bzw. Packungen in im Wesentlichen rechteckigem Feld ist auch im Hinblick auf eine Überwachung und Wartung vorteilhaft.

### Bezugszeichenliste

- 10: Packung
- 11: Schachtelteil
- 12: Deckel
- 13: Trennlinie
- 14: Schließkante
- 15: Schließkante
- 16: Schachtel-Vorderwand
- 17: Schachtel-Rückwand
- 18: Schachtel-Seitenwand
- 19: Bodenwand
- 20: Schachtel-Seitenlappen
- 21: Schachtel-Seitenlappen
- 22: Deckel-Vorderwand
- 23: Deckel-Rückwand
- 24: Deckel-Seitenwand
- 25: Stirnwand
- 26: Deckel-Seitenlappen
- 27: Deckel-Seitenlappen
- 28: Innenumhüllung
- 29: Zigarettenblock
- 30: Schiebelasche
- 31: Laschenstück
- 32: Anschlaglasche
- 33: Kragen
- 34: Kragen-Vorderwand
- 35: Kragenlappen
- 36: Kragenboden
- 37: Führungslappen
- 38: Kante
- 39: Gegenkante
- 40: Innenzuschnitt
- 41: Faltkante
- 42: Kragen-Ecklappen
- 43: Stanzschnitt
- 44: Trennschnitt
- 45: Außenzuschnitt
- 46: Trennlinie
- 47: Packer
- 48: Packer
- 49: Blockbahn
- 50: Faltrevolver
- 51: Flap
- 52: Tasche
- 53: Stempel
- 54: Einschubstation
- 55: Zwischenbahn
- 56: Übergaberevolver
- 57: Aufnahme
- 58: Querbahn
- 59: Packungsturm
- 60: Trennmesser
- 61: Zuförderbahn
- 62: Faltrevolver
- 63: Stempel
- 64: Tasche
- 65: Zuführstation
- 66: Packungsbahn
- 67: Trockenrevolver
- 68: Transferstrecke
- 69: Trennmesser
- 70: Prüfstation
- 71: Coupon
- 72: Couponstation
- 73: Innenpackung
- 74: Leimaggregat

## Patentansprüche

1. Verfahren zum Herstellen von Packungen aus steifem Verpackungsmaterial, insbesondere aus dünnem Karton, für eine Gruppe von Gegenständen, insbesondere Zigaretten, bestehend aus einem Schachtelteil (11), einem gesonderten Deckel (12) und einem Kragen (33), wobei der auf einem freien Teil des Kragens (33) verschiebbare Deckel (12) ein Verbindungsstück bzw. eine Schiebelasche (30) aufweist zur Begrenzung der Bewegungen des Deckels (12) relativ zum Schachtelteil (11), **gekennzeichnet durch** folgende Merkmale:
a) ein aus dem Kragen (33) und der Schiebelasche (30) bestehender einstückiger Innenzuschnitt (40) wird um den Packungsinhalt, insbesondere um einen Zigarettenblock (29) herumgefaltet, insbesondere unter Bildung einer etwa becherförmigen Umhüllung des Zigarettenblocks (29),
b) Kragen (33) und Schiebelasche (30) werden sodann **durch** einen quer gerichteten Trennschnitt (44) voneinander getrennt,
c) danach wird die so gebildete Innenpackung (73) mit unveränderter Relativstellung von Kragen (33) und Schiebelasche (30) in einen Außenzuschnitt (45) eingehüllt.

2. Verfahren nach Anspruch 1, **dadurch gekennzeichnet, dass** der Trennschnitt (44) während des Transports der Innenpackung (73) ausgeführt wird, insbesondere durch ein ortsfestes Trennmesser (60) im Bereich einer Querbahn (58) bei Querausrichtung der quaderförmigen Innenpackungen (73).

3. Verfahren nach Anspruch 1 oder 2, **gekennzeichnet durch** folgende Merkmale:
a) der Packungsinhalt, insbesondere Zigarettenblöcke (29), werden in Abständen voneinander einem ersten Faltaggregat, insbesondere einem ersten Faltrevolver (50), zugeführt,
b) im Bereich des ersten Faltrevolvers (50) wird ein einstückiger Innenzuschnitt (40), bestehend aus Kragen (33) und Schiebelasche (40), um den Packungsinhalt herumgefaltet,
c) im Anschluss an den Faltrevolver (50) werden die so gebildeten Innenpackungen (73) um 180° gewendet, derart, dass der zunächst nach unten gerichtete Kragen (33) nach oben weist,
d) sodann wird der Trennschnitt (44) durchgeführt zur Trennung von Kragen (33) und Schiebelasche (30),
e) die Innenpackungen (73) werden sodann einem zweiten Faltrevolver (62) zugeführt und im Bereich desselben in einen Außenzuschnitt (45) eingehüllt zur Bildung einer Packung (10) mit Schachtelteil (11) und Deckel (12),
f) der zunächst einstückige Außenzuschnitt (45) wird im Bereich einer Trennlinie (46) unter Bildung von nicht miteinander verbundenem Schachtelteil (11) und Deckel (12) durchtrennt.

4. Verfahren nach Anspruch 1 oder einem der weiteren Ansprüche, **dadurch gekennzeichnet, dass** zwischen Packungsinhalt, insbesondere Zigarettenblock (29) einerseits und Kragen (33) andererseits ein Druckträger bzw. Coupon (71) angeordnet wird, der im Bereich des ersten Faltrevolvers (50) nach einer Teilfaltung des Innenzuschnitts (40) in diesen bzw. in eine Tasche (52) des Faltrevolvers (50) eingeführt und auf der Innenseite des Kragens (33) abgelegt wird.

5. Verfahren nach Anspruch 1 oder einem der weiteren Ansprüche, **gekennzeichnet durch** folgende Merkmale:
a) die Innenzuschnitte (40) werden mit dem Kragen (33) bzw. einer Kragen-Vorderwand (34) nach unten gerichtet in eine Tasche (52) des Faltrevolvers (50) eingeführt, derart, dass die Kragen-Vorderwand (34) an einem Boden der Tasche (52) anliegt,
b) die Zigarettenblöcke (29) werden mit nach unten gerichteter Vorderseite, insbesondere mit nach unten weisendem Flap (51) dem Faltrevolver (50) bzw. einer Tasche (52) desselben zugeführt, derart, dass die nach unten gerichtete Vorderseite des Zigarettenblocks (29) an der Innenseite der Kragen-Vorderwand (34) in der Tasche (52) anliegt.

6. Verfahren nach Anspruch 1 oder einem der weiteren Ansprüche, **dadurch gekennzeichnet, dass** an seitlichen Kragenlappen (35) des Kragens (33) angeordnete Führungslappen (37) beim Ausschub der Innenpackung (73) aus dem (ersten) Faltrevolver (50) in eine anschließende Zwischenbahn (55) gegen die nach oben gerichtete Schiebelasche (30) gefaltet werden.

7. Verfahren nach Anspruch 1 oder einem der weiteren Ansprüche, **dadurch gekennzeichnet, dass** die Innenpackungen (73) nach ihrer Fertigstellung durch einen Endlosförderer, insbesondere durch einen Übergaberevolver (56) aufgrund eines Transports entlang einer halben Drehung um 180° gewendet werden und insbesondere auf einem entsprechend dem Durchmesser des Übergaberevolvers (56) erhöhten Niveau einer anschließenden Querbahn (58) übergeben werden.

8. Verfahren nach Anspruch 7 oder einem der weiteren Ansprüche, **dadurch gekennzeichnet, dass** die gewendeten Innenpackungen (73) im Anschluss an die Querbahn (58) in einen aufrechten Packungsturm (59) eingeführt werden, der die Packungen (10) durch Abwärtsbewegung auf die Ebene der anschließenden Zuförderbahn zu einem zweiten Faltrevolver (62) abwärts fördert, wobei vorzugsweise im Bereich des Packungsturms (59) Faltlappen der Schiebelasche (30) gefaltet werden, nämlich Anschlaglaschen (32).

9. Verfahren nach Anspruch 1 oder einem der weiteren Ansprüche, **dadurch gekennzeichnet, dass** der einstückige Außenzuschnitt (45) im Bereich eines zweiten Faltrevolvers (62) um die Innenpackung (73) herumgefaltet wird, wobei der einstückige Außenzuschnitt (45) in eine Tasche (64) des Faltrevolvers (62) derart eingeführt wird, dass eine Schachtel-Rückwand (17) und eine Deckel-Rückwand (23) an einem Boden der Tasche (64) anliegen.

10. Verfahren nach Anspruch 1 oder einem der weiteren Ansprüche, **dadurch gekennzeichnet, dass** Schachtelteil (11) und Deckel (12) der (Außen-)Packung (10) im Bereich einer Transferstrecke (58) zur Übergabe der Packungen (10) an einen Packer zum Anbringen einer Außenumhüllung voneinander getrennt werden, insbesondere durch ein ortsfestes Trennmesser (69) oberhalb der Transferstrecke (68) bei quer gerichteter Transportstellung der quaderförmigen Packungen (10).

11. Verfahren nach Anspruch 10 oder einem der weiteren Ansprüche, **dadurch gekennzeichnet, dass** nach dem Trennen von Schachtelteil (11) und Deckel (12) im Bereich einer Prüfstation (70) Schachtelteil (11) und Deckel (12) relativ zueinander bewegt werden, nämlich auf Abstand voneinander und zurück in die Schließstellung.

## Claims

1. Method for producing packs from stiff packaging material, in particular from thin cardboard, for a group of articles, in particular cigarettes, comprising a box part (11), a separate lid (12) and a collar (33), wherein the lid (12), which can be displaced on a free part of the collar (33), has a connecting piece or a sliding flap (30) for limiting the movements of the lid (12) relative to the box part (11), **characterized by** the following features:
a) a single-piece inner blank (40), which comprises the collar (33) and the sliding flap (30) is folded around the pack contents, in particular around a cigarette block (29), in particular to form an approximately cup-like wrapper for the cigarette block (29),
b) the collar (33) and sliding flap (30) are then separated from one another by a transversely directed severing cut (44),
c) thereafter, the resulting inner pack (73) is wrapped in an outer blank (45), with the positioning of the collar (33) and sliding flap (30) relative to one another remaining the same.

2. Method according to Claim 1, **characterized in that** the severing cut (44) is executed during transportation of the inner pipe (73), in particular by means of a fixed-location severing blade (60) in the region of a transverse path (58), with the cuboidal inner packs (73) being oriented transversely.

3. Method according to Claim 1 or 2, **characterized by** the following features:
a) the pack contents, in particular cigarette blocks (29), are fed at intervals from one another to a first folding subassembly, in particular to a first folding turret (50),
b) in the region of the first folding turret (50), a single-piece inner blank (40), comprising a collar (33) and sliding flap (30), is folded around the pack contents,
c) following the folding turret (50), the resulting inner packs (73) are turned through 180° such that the initially downwardly directed collar (33) is oriented upwards,
d) the severing cut (44) is then executed in order to sever the collar (33) and sliding flap (30),
e) the inner packs (73) are then fed to a second folding turret (62) and, in the region of the same, wrapped in an outer blank (45) to form a pack (10) with a box part (11) and lid (12),
f) the initially single-piece outer blank (45) is severed in the region of a severing line (46) to form a box part (11) and lid (12) which are not connected to one another.

4. Method according to Claim (1) or one of the further claims, **characterized in that** the pack contents, in particular cigarette block (29), on the one hand and collar (33) on the other hand have arranged between them a printing carrier or coupon (71) which, in the region of the first folding turret (50), following partial folding of the inner blank (40), is introduced into the same, or into a pocket (52) of the folding turret (50), and deposited on the inside of the collar (33).

5. Method according to Claim 1 or one of the further claims, **characterized by** the following features:
a) the inner blanks (40) are introduced into a pocket (52) of the folding turret (50) with the collar (33) or a collar front wall (34) directed downwards such that the collar front wall (34) butts against a base of the pocket (52),
b) the cigarette blocks (29) are fed to the folding turret (50), or a pocket (52) of the same, with the front sides directed downwards, in particular with a flap (51) oriented downwards, such that the downwardly directed front side of the cigarette block (29) butts against the inside of the collar front wall (34) in the pocket (52).

6. Method according to Claim 1 or one of the further claims, **characterized in that**, when the inner pack (73) is pushed out of the (first) folding turret (50) into an adjoining intermediate path (35), guide tabs (37) arranged on lateral flaps (35) of the collar (33) are folded against the upwardly directed sliding flap (30).

7. Method according to Claim 1 or one of the further claims, **characterized in that** the inner packs (73), following completion, are turned through 180° by an endless conveyor, in particular by a transfer turret (56) on account of being transported along half a revolution, and are transferred in particular at a level of an adjoining transverse path (58) which is elevated in accordance with the diameter of the transfer turret (56).

8. Method according to Claim 7 or one of the further claims, **characterized in that**, following the transverse path (58), the turned inner packs (73) are introduced into an upright pack tower (59), which conveys the packs (10) downwards to a second folding turret (62) by virtue of downward movement onto the plane of the adjoining feed path, wherein folding tabs of the sliding flap (30), namely stop tabs (32), are folded preferably in the region of the pack tower (59).

9. Method according to Claim 1 or one of the further claims, **characterized in that** the single-piece outer blank (45) is folded around the inner pack (73) in the region of a second folding turret (62), wherein the single-piece outer blank (45) is introduced into a pocket (64) of the folding turret (62) such that a box rear wall (17) and a lid rear wall (23) butt against a base of the pocket (64).

10. Method according to Claim 1 or one of the further claims, **characterized in that** the box part (11) and lid (12) of the (outer) pack (10) are separated from one another in the region of a transfer section (68) for transferring the packs (10) to a packer for applying an outer wrapper, the two being separated in particular by a fixed-location severing blade (69) above the transfer section (68), with transversely directed transporting positioning of the cuboidal packs (10).

11. Method according to Claim 10 or one of the further claims, **characterized in that**, once the box part (11) and lid (12) have been separated, the box part (11) and lid (12) are moved relative to one another, that is to say spaced apart from one another and moved back into the closed position, in the region of a checking station (70).

## Revendications

1. Procédé de fabrication d'emballages à partir de matériau d'emballage rigide, en particulier de carton mince, pour un groupe d'objets, en particulier des cigarettes, se composant d'une partie de boîte (11), d'un couvercle distinct (12) et d'un fourreau (33), dans lequel le couvercle (12) pouvant coulisser sur une partie libre du fourreau (33) présente une pièce de liaison ou une patte coulissante (30) destinée à limiter les mouvements du couvercle (12) par rapport à la partie de boîte (11), **caractérisé par** les caractéristiques suivantes:
a) un coupon intérieur (40) d'une seule pièce, composé du fourreau (33) et de la patte coulissante (30), est replié autour du contenu de l'emballage, en particulier autour d'un bloc de cigarettes (29), en particulier en formant une enveloppe sensiblement en forme de godet pour le bloc de cigarettes (29),
b) le fourreau (33) et la patte coulissante (30) sont ensuite séparés l'un de l'autre par une coupe de séparation (44) orientée transversalement,
c) l'emballage intérieur ainsi formé (73) est ensuite inséré dans un coupon extérieur (45), sans changer la position relative du fourreau (33) et de la patte coulissante (30).

2. Procédé selon la revendication 1, **caractérisé en ce que** l'on exécute la coupe de séparation (44) pendant le transport de l'emballage intérieur (73), en particulier au moyen d'un couteau de séparation stationnaire (60) dans la région d'un chemin transversal (58) avec une orientation transversale des emballages intérieurs parallélépipédiques (73).

3. Procédé selon la revendication 1 ou 2, **caractérisé par** les caractéristiques suivantes:
a) les éléments contenus dans l'emballage, en particulier des blocs de cigarettes (29), sont envoyés à distance les uns des autres à un premier ensemble de pliage, en particulier à une première tourelle de pliage (50),
b) dans la région de la première tourelle de pliage (50), un coupon intérieur d'une seule pièce (40), composé du fourreau (33) et de la patte coulissante (30), est replié autour du contenu de l'emballage,
c) à la suite de la tourelle de pliage (50), les emballages intérieurs ainsi formés (73) sont tournés de 180°, de telle manière que le fourreau (33) initialement orienté vers le bas soit à présent dirigé vers le haut,
d) on exécute ensuite la coupe de séparation (44) pour séparer le fourreau (33) et la patte coulissante (30),
e) les emballages intérieurs (73) sont ensuite envoyés à une deuxième tourelle de pliage (62) et sont, dans la région de celle-ci, enveloppés d'un coupon extérieur (45) pour former un emballage (10) avec une partie de boîte (11) et un couvercle (12),
f) le coupon extérieur (45) initialement en une seule pièce est tranché dans la région d'une ligne de séparation (46) avec formation d'une partie de boîte (11) et d'un couvercle (12) non reliés l'un à l'autre.

4. Procédé selon la revendication 1 ou l'une quelconque des autres revendications, **caractérisé en ce que**, entre le contenu de l'emballage, en particulier un bloc de cigarettes (29), d'une part et le fourreau (33) d'autre part est disposé un support de pression ou un coupon (71) qui, dans la région de la première tourelle de pliage (50) après un pliage partiel du coupon intérieur (40), est introduit dans celle-ci ou dans une poche (52) de la tourelle de pliage (50) et est déposé sur la face intérieure du fourreau (33).

5. Procédé selon la revendication 1 ou l'une quelconque des autres revendications, **caractérisé par** les caractéristiques suivantes:
a) les coupons intérieurs (40) sont introduits dans une poche (52) de la tourelle de pliage (50) en étant orientés vers le bas avec le fourreau (33) ou une paroi avant (34) du fourreau, de telle manière que la paroi avant (34) du fourreau s'applique sur un fond de la poche (52),
b) les blocs de cigarettes (29) sont envoyés à la tourelle de pliage (50) ou à une poche (52) de celle-ci avec la face avant orientée vers le bas, en particulier avec un volet (51) orienté vers le bas, de telle manière que la face avant du bloc de cigarettes (29) orientée vers le bas s'applique sur la face intérieure de la paroi avant (34) du fourreau dans la poche (52).

6. Procédé selon la revendication 1 ou l'une quelconque des autres revendications, **caractérisé en ce que** des pattes de guidage (37) disposées sur des pattes de fourreau latérales (35) du fourreau (33) sont pliées contre la patte coulissante (30) orientée vers le haut lors de l'expulsion de l'emballage intérieur (73) hors de la (première) tourelle de pliage (50) dans un chemin intermédiaire qui suit (55).

7. Procédé selon la revendication 1 ou l'une quelconque des autres revendications, **caractérisé en ce que** les emballages intérieurs (73) sont, après leur fabrication, tournés de 180° au moyen d'un transporteur sans fin, en particulier au moyen d'une tourelle de transfert (56), par suite d'un transport le long d'un demi-tour, et sont transférés en particulier au niveau d'un chemin transversal qui suit (58) qui est relevé selon le diamètre de la tourelle de transfert (56).

8. Procédé selon la revendication 7 ou l'une quelconque des autres revendications, **caractérisé en ce que** les emballages intérieurs tournés (73) sont introduits, après le chemin transversal (58), dans une tour d'emballages verticale (59), qui transporte les emballages (10) par un mouvement descendant jusqu'au plan d'un chemin de transport qui suit vers une deuxième tourelle de pliage (62), dans lequel des pattes pliables de la patte coulissante (30), notamment des pattes de butée (32), sont pliées de préférence dans la région de la tour d'emballages (59).

9. Procédé selon la revendication 1 ou l'une quelconque des autres revendications, **caractérisé en ce que** le coupon extérieur d'une seule pièce (45) est plié autour de l'emballage intérieur (73) dans la région d'une deuxième tourelle de pliage (62), dans lequel le coupon extérieur d'une seule pièce (45) est introduit dans une poche (64) de la tourelle de pliage (62) de telle manière qu'une paroi arrière (17) de la boîte et une paroi arrière (23) du couvercle soient appliquées sur un fond de la poche (64).

10. Procédé selon la revendication 1 ou l'une quelconque des autres revendications, **caractérisé en ce que** la partie de boîte (11) et le couvercle (12) de l'emballage (extérieur) (10) sont séparés l'un de l'autre dans la région d'une section de transfert (68) en vue du transfert des emballages (10) à une emballeuse destinée à appliquer une enveloppe extérieure, en particulier au moyen d'un couteau de séparation stationnaire (69) situé au-dessus de la section de transfert (68) dans la position de transport orientée transversalement des emballages parallélépipédiques (10).

11. Procédé selon la revendication 10 ou l'une quelconque des autres revendications, **caractérisé en ce qu'**après la séparation de la partie de boîte (11) et du couvercle (12), la partie de boîte (11) et le couvercle (12) sont déplacés l'un par rapport à l'autre dans la région d'une station de contrôle (70), notamment écartés à distance l'un de l'autre et ramenés ensuite en position fermée.
